# EUROPÄISCHE PATENTANMELDUNG

(11) **EP 1 575 125 A1**
(43) Veröffentlichungstag der Anmeldung: **14.09.2005**
(21) Anmeldenummer: 05003970.0
(22) Anmeldetag: 24.02.2005
(51) Int. Cl.: H01Q 9/04, H01Q 21/30

(54) **Verwendung einer invertierten L-Antenne in einem Kraftfahrzeug**

(30) Priorität: 10.03.2004 DE 102004011970; 07.06.2004 DE 102004027692
(71) Anmelder: DaimlerChrysler AG, 70567 Stuttgart (DE)
(72) Erfinder: Hofmann, Pascal, 89077 Ulm (DE)

(57) **Zusammenfassung**

Die vorliegende Erfindung betrifft die Verwendung einer invertierten L-Antenne in einem Kraftfahrzeug, die berührungslos, elektromagnetisch an eine Mikrostreifenleitung gekoppelt ist, wobei die invertierte L-Antenne im Bereich eines flächigen Teiles des Kraftfahrzeugs aus einem elektromagnetisch transparenten Material angebracht ist, wobei die L-Antenne fertigungstechnisch unabhängig von dem genannten Teil ist.

## Beschreibung

Die Erfindung betrifft die Verwendung einer invertierten L-Antenne in einem Kraftfahrzeug nach dem Oberbegriff des Patentanspruchs 1.

Es sind bereits derartige Verwendungen bekannt (JP-A-2001-189616), bei denen Antennen in mehrschichtigen Glasscheiben eingebettet sind, indem einzelne Glasschichten als Dielelektrikum genutzt werden zwischen dem L-förmigen bzw. F-förmigen Teil der Antenne und der Mikrostreifenleitung. Dadurch sind die L-förmigen bzw. F-förmigen Teile berührungslos, elektromagnetisch an die Mikrostreifenleitung gekoppelt.

Invertierte L-Antennen sind beispielsweise bekannt aus der DE 198 80 497 Tl, der EP 856 907 A1 sowie der EP 1 024 552 A2. Weitere Literaturstellen sind: R. King et al., Transmissicnline missile antennas, IRE Trans. Antennas Propagat., vol. 8, pp. 88-90, January 1960; R.J.F.Gürtler: Isotropic transmission-line ailtenna and its toroid-pattern modification, IEEE Trans. Antennas Propagat, vol. 25, pp. 386-392, May 1977; M.J.Ammann et al., A novel hybrid inverted L-antenna with wide bandwidth, 12th IEE International Conference Antennas & Propagat. 2003, Vol (2) pp. 720-722; K. Kagoshima et al., Analysis of a planar inverted F-antenna fed by electromagnetic coupling, 1992 IEEE Int. Antennas Propagat. Symp. Di. vol. 30, pp. 1702-1705, July 1992; K. Virga und Y. Rahmat-Samii, An enhanced-bandwidth integrated dual L antenna for mobile communications systems - Design and measurement, 1995 IEEE Int. Antennas Propagat. Symp. Dig. vol. 33, pp. 1120-1123, June 1995.

Weiterhin ist es bekannt, bei Kraftfahrzeugen Aufbauantennen auf Glas- oder Kunststoffdächern von Fahrzeugen zu montieren.

Der vorliegenden Erfindung liegt die Aufgabe zu Grunde, eine Antenne für ein Kraftfahrzueg vorzuschlagen, die einfach montierbar ist und gute Empfangseigenschaften aufweist.

Diese Aufgabe wird nach der vorliegenden Erfindung nach Anspruch 1 gelöst, wonach die invertierte L-Antenne im Bereich eines flächigen Teiles des Kraftfahrzeugs aus einem elektromagnetisch transparenten Material angebracht ist, wobei das flächige Teil Bestandteil der Außenhaut des Kraftfahrzeuges ist, wobei sich die invertierte L-Antenne unterhalb dieses flächigen Teils befindet, wobei die L-Antenne fertigungstechnisch unabhängig von dem genannten Teil ist.

Das elektromagnetisch transparente Teil kann beispielsweise ein Dach aus Glas oder Kunststoff sein (ddf. auch ein Schiebedach), oder ein Kofferraumdeckel aus Kunststoff. Ebenso können die Scheiben des Fahrzeugs das elektromagnetisch transparente Teil darstellen.

Indem das flächige Teil Bestandteil der Außenhaut des Kraftfahrzeuges ist und die Antenne unter die Fahrzeughaut integriert wird, ergibt sich ein Designvorteil, weil kein Antennenteil aus der Silhouette der Außenhaut des Fahrzeugs heraus ragt. Weitere Vorteile ergeben sich hinsichtlich des Bauraums sowie der Robustheit der Antenne. Dies gilt insbesondere im Hinblick auf Vandalismusschäden.

Da die Antenne fertigungstechnisch unabhängig von diesem flächigen Teil ist, wird vorteilhaft die Herstellung vereinfacht. Gegenüber dem Stand der Technik ist es also nicht erforderlich, bereits während der Produktion des entsprechenden Teiles die Antenne zu integrieren. Die einzelnen Teile lassen sich dadurch vorteilhaft separat und unabhängig voneinander anfertigen und an das Band zur Produktion des Fahrzeugs liefern.

Das strahlende Element der erfindungsgemässen Antenne ist eine invertierte L-Antenne, wie diese prinzipiell aus der Literatur bekannt ist. Die invertierte L-Antenne kann als abgeknickter X/4-Monopol auf Massefläche oder in ihrer planaren Form, welche eine grössere Bandbreite aufweist, als kurzschlussverkürzte Mikrostreifenleitungsantenne betrachtet werden.

Sie gehört zu den resonanten Antennen und die Wellenlänge der hier interessierenden Grundmode beträgt dann - analog zum λ/4-Monopol - in etwa dem Vierfachen der Gesamtlänge des L-förmigen Teils. Während die Länge die Resonanzfrequenz der Antenne bestimmt, haben Höhe (der Knickstelle) und Breite der L-förmigen Teile Einfluss auf die Bandbreite der Antenne. Mit zunehmender Breite des L-förmigen Teils erhöht sich die Bandbreite der Antenne, wobei die Breite aber unterhalb der Entstehung von Querresonanzen in den interessierenden Frequenzbändern bleiben sollte. Ihr Richtdiagramm entspricht in etwa dem eines λ/4-Monopols auf Massefläche und der weit verbreiteten planaren invertierten F-Antenne, die eine Erweiterung der L-Antenne darstellt. Mit zunehmender Breite der planaren Antennen verliert das Richtdiagramm seinen omnidirektionalen, monopolähnlichen Charakter. Es muss demnach ein Kompromiss zwischen Bandbreite und Richtdiagramm gefunden werden.

Die im Vergleich zum λ/4-Monopol niedrigeren Bauhöhen (Abknicken, erhöhte Endkapazität) machen invertierte L- und F - Antenne bei ähnlicher Abstrahlcharakteristik zu gut geeigneten Strahlerelementen, wenn es - bei horizontaler Massefläche - um eine möglichst omnidirektionale, vertikal polarisierte Abstrahlung und/oder Empfang in azimutaler Ebene geht, wie dies gerade bei Mobilfunkantennen im Automobilbereich gefordert ist.

Bei der Ausgestaltung nach Anspruch 2 ist die Höhe der Mikrostreifenleitung geringer als die halbe Höhe der L-förmigen Antenne.

Ist die Höhe der ankoppelnden Mikrostreifenleitung beispielsweise das 0,3-fache bis 0,5-fache der Antennenhöhe, zeigt sich vorteilhaft, dass die Strahlungseigenschaften in horizontaler Richtung allenfalls gering beeinflusst werden.

Bei der Ausgestaltung nach Anspruch 3 wird wenigstens eine weitere L-Antenne seitlich an die Mikrostreifenleitung angekoppelt.

Bei dieser Ausgestaltung zeigt sich ein Vorteil gegenüber einer anderen Ausführungsform, nämlich der kapazitiven Kopplung in Form einer koaxialgespeisten Koppelplatte mit zusätzlich paralleler Last. Bei einer solchen Ausgestaltung ist es nämlich nicht auf einfache Weise möglich, weitere Antennen anzukoppeln.

Es lassen sich also durch die Ausgestaltung nach der vorliegenden Erfindung in einfacher Weise Empfangsmöglichkeiten in unterschiedlichen Frequenzbändern realisieren, indem verschiedene L-förmige Antennen an die Mikrostreifenleitung angekoppelt werden.

Diese Ankopplung unterscheidet sich von Mehrbandantennen, die auf mehreren strahlungsverkoppelten Einzelbandantennen (oft L- oder F-Antennen) basieren oder komplexe Geometrien (gefaltet, geschlitzt, ...) mit mehreren Resonanzen aufweisen.

Bei der Ausgestaltung nach Anspruch 4 werden die Teile der Antenne bei der Herstellung der Karosserie mit gestanzt und entsprechend geformt.

Dadurch ergibt sich vorteilhaft eine vereinfachte Herstellung der Antenne im Herstellungsprozess. Weiterhin wird durch die Verwendung von Fahrzeugteilen als Antenne Gewicht und Einbauraum gespart.

Bei der Ausgestaltung nach Anspruch 4 wird die Mikrostreifenleitung an ihrem Ende um 90 Grad nach unten gebogen, wobei ein Spalt zwischen dem Ende des vertikalen Teils der Mikrostreifenleitung und der horizontalen Massefläche verbleibt, wobei die horizontale Massefläche weiterhin ein zusätzliches vertikales Element aufweist, das zumindest im wesentlichen parallel zum vertikalen Teil der Mikrostreifenleitung angeordnet ist, wobei weiterhin der Innenleiter des Koaxialkabels mit der Mikrostreifenleitung kontaktiert wird, und wobei der Außenleiter des Koaxialkabels am zusätzlichen vertikalen Element kontaktiert wird.

Vorteilhaft an dieser Ausführung sind die Reduktion und Teilkompensation des induktiven Anteils, was zu einer breitbandig guten Anpassung und geringen Einfügedämpfung führt. Durch die vertikale Massefläche kann der durch den induktiv wirkenden Innenleiter zu überbrückende Spalt klein gehalten werden. Des weiteren wird die induktive Wirkung des Innenleiters durch die kapazitive Wirkung der beiden parallelen Metallflächen von vertikaler Mikrostreifenleitung und Massefläche teilkompensiert.

Bei der Ausgestaltung nach Anspruch 6 besteht das flächige Teil aus Glas oder Kunststoff und wird als Antennenradom verwendet.

Durch die elektrische Permittivität ergibt sich eine Verkürzung der resonanten Antennenelemente, die dann beim Entwurf der Antennen berücksichtigt werden muss.

Bei der Ausgestaltung nach Anspruch 7 liegen die horizontalen Elemente der L-Antenne direkt an der Innenseite des aus Glas oder Kunststoff bestehenden flächigen Teils an.

Dadurch können die Strahlerelemente der Antenne maximal verkürzt werden wegen der elektrischen Permittivität des Glases oder Kunststoffes.

Bei der Ausgestaltung nach Anspruch 8 weisen die horizontalen Elemente der L-Antenne einen bestimmten Abstand zu dem flächigen Teil auf.

Bei dieser Ausgestaltung ergibt sich eine größere Unabhängigkeit gegenüber Toleranten, die sich beispielsweise aus der Dicke oder der Permittivität des Glases ergeben können. Vorteilhaft wird der bestimmte Abstand klein gehalten.

Bei der Ausgestaltung nach Anspruch 9 ist die L-Antenne zur Mikrostreifenleitung seitlich versetzt an der Stirnseite der Mikrostreifenleitung angeordnet.

Durch diesen seitlichen Versatz in Verbindung mit dem Spaltabstand des leerlaufenden Endes der Mikrostreifenleitung zum vertikalen Teil der L-Antenne kann eine Anpassung der Ankopplung vorgenommen werden.

Bei der Ausgestaltung nach Anspruch 10 ist wenigstens eine L-Antenne seitlich zu der Mikrostreifenleitung angeordnet.

Vorteilhaft ergibt sich damit eine einfache Möglichkeit, durch unterschiedliche Resonanzfrequenzen eine Multiband-Antenne zu realisieren.

Dabei zeigen:
- Fig. 1: die berührungalose, kapazitive Ankopplung einer L-förmigen Antennenstruktur an die Mikrostreifenleitung,
- Fig. 2: eine Seitenansicht einer L-förmigen Antennenstruktur mit einer Mikrostreifenleitung unter einer dielektrischen Abdeckplatte,
- Fig. 3: die Ankopplung weiterer Antennen an die mikrostreifenleitung und
- Fig. 4: die Kontaktierung einer Koaxialleitung.

Im Gegensatz zu einigen anderen beschriebenen invertierten L-Antennen wird das vorliegende Antennenelement nicht koaxial an seinem Fusspunkt oder an einem höher gelegenen Punkt gespeist, sondern ist berührungslos, elektromagnetisch (kapazitiv) an eine Mikrostreifenleitung 2 gekoppelt, wie dies in Figur 1 dargestellt ist. Im Gegensatz zur koaxialen Speisung ist die L-förmige Antennenstruktur 1 hier ohne Spalt leitend mit der Massefläche 3 verbunden. Der Aufbau vereinfacht sich dadurch erheblich.

Diese Art der Speisung ist als eine der Standard-Ankopplungsmöglichkeiten bei Mikrostreifenleitungsantennen bereits bekannt.

Die Höhe der ankoppelnden Mikrostreifenleitung 2 ist dabei deutlich geringer als die Höhe des L-förmigen Stahlerelementes 1, z.B. das 0,3-fache bis 0,5-fache der Antennenhöhe, um die Strahlungseigenschaften in horizontaler Richtung möglichst wenig zu beeinflussen.

Die Leitungsimpedanz der Mikrostreifenleitung 2 kann relativ frei gewählt werden, wobei sich beim Anschluss an z. B. ein 50 Ω-Koaxialsystem, eine 50 Ω-Leitung zur Speisung anbietet.

Eine lockere Bindung des Feldes an die Mikrostreifenleitung 2, bedingt durch ein Dielektrikum geringer Permittivät, verstärkt die Kopplung von Leitung 2 und Antennenelement 1. Durch ein verlustarmes Dielektrikum können die dielektrischen Verluste auf der Mikrostreifenleitung 2 reduziert werden. Optimal hinsichtlich beider Forderungen ist Luft als Dielektrikum, welche z.B. durch Hartschaum oder verlustarme, niedrigpermittive Stützen oder Abstandshalter entlang der Leitung 2 näherungsweise realisiert werden kann.

Die Ankopplung der L-Antenne 1 kann entweder in gezeigter Weise stirnseitig am Ende einer leerlaufenden Mikrostreifenleitung 2 oder seitlich davon erfolgen. Für eine angekoppelte Antenne 1 bzw. das erste Element 1 einer Multiband-Antennenanordnung ist die stirnseitige Ankopplung vorteilhaft. Dabei bildet das leerlaufende Ende der Mikrostreifenleitung 2 einen schmalen Spalt zum vertikalen Teil der L-Antenne 1, der in der Darstellung der Figur 2 zu sehen ist. Mit Spaltbreite und seitlichem Versatz der L-Antenne 1 zur Leitung 2 kann die Anpassung optimiert werden. Das strahlende Element 1 - die L-Antenne - kommt bei entsprechender mechanischer Beschaffenheit und Befestigung der Fusskante auf der Massefläche 3 ohne Dielektrikum oder mechanische Stützen aus. Durch die Verwendung von Dielektrika oder Ferriten kann in vorteilhafter Weise das L-förmige Teil 1 verkleinert werden. Insbesondere kann beim Einbau unter einem Glas- oder Kunststoffdach bzw. einem Kunststoffheckdeckel 4 die sowieso vorhandene dielektrische Schicht (Glas oder Kunststoff) - wie sie in Figur 2 mit der Bezugsziffer 4 dargestellt ist - oberhalb der L-Antennen 1 als Radom und die Antennenlänge verkürzendes Dielektrikum genutzt werden. Die dielektrische Schicht bildet dabei aber lediglich einen Teil der Abdeckung der Antenne 1 und befindet sich insbesondere nicht zwischen dem L-förmigen Teil 1 und der Mikrostreifenleitung 2.

Besonders vorteilhaft an der L -Antenne 1 mit elektromagnetischer Kopplung per Mikrostreifenleitung 2 ist die Tatsache, dass an eine Mikrostreifenleitung 2 mit geringen Aufwand weitere L-Antennen 5 als resonante Strahlerelemente berührungslos angekoppelt werden können. Wenn diese Elemente 5 unterschiedliche Resonanzfrequenzen aufweisen, lassen sich auf diese einfache Weise Multiband-Antennen erzeugen.

Die Ankopplung der ersten L-Antenne 1 erfolgt dabei wie beschrieben stirnseitig, die der weiteren Antennen 5 erfolgt seitlich der Mikrostreifenleitung 2, wie dies in der Darstellung der Figur 3 gezeigt wird. Figur 3 zeigt nur eine weitere Antenne 5 für ein niedrigeres Frequenzband, es ist aber auch möglich, mehrere andere Antennen 5 anzubringen.

Für eine gute Ankopplung der Antenne 5 erfolgt die Positionierung der seitlichen Antennen 5 dabei derart, dass das offene Ende der L-Antenne 5, an dem das elektrische Feld maximal ist, sich in etwa über dem Rand der Mikrostreifenleitung 2 in Höhe eines elektrischen Feldmaximums (bei der Resonanzfrequenz der seitlich angekoppelten Antenne) auf der Mikrostreifenleitung 2 befindet. Das elektrische Feldmaximum am Ende der Leitung 2 speist die stirnseitige Antenne 1, das zweite Maximum kann dann für seitliche Antennen 5 verwendet werden.

Ein vorteilhafter Abstand der L-Antennen 1, 5 beträgt daher in etwa eine halbe Leitungswellenlänge vom Ende der Leitung 2. Falls dieser Abstand reduziert werden soll, ist es möglich, durch ein Leitungsdielektrikum im Bereich zwischen den beiden Antennen 1, 5 die Leitungswellenlänge und damit den minimalen Abstand zu verkürzen.

Die Stehwellen auf der Leitung 2, welche die gewünschten Feldmaxima in den Frequenzbändern der seitlichen Antennen 5 erzeugen, entstehen ausserhalb des Frequenzbandes der stirnseitigen Antenne 1 durch Reflexionen an dieser Antenne (Fehlanpassung) .

Eine Ankopplung der weiteren Antennen 5 ist zu beiden Seiten der Mikrostreifeneleitung 2 möglich, so dass bei benachbarten Frequenzbändern kein Bauraumkonflikt entsteht. Auf Grund des Abstandes der einzelnen Antennen 5 ist die gegenseitige Abschattung der Antennenelemente relativ gering, so dass eine nahezu omnidirektionale Abstrahlungscharakteristik erhalten bleibt. Aufgrund der flächigen, niedrigen Bauform dieser Antennenanordnung eignet sie sich besonders zur äusserlich unsichtbaren Integration unter Glas- oder Kunststoffdächer oder -heckdeckel 4 von Kraftfahrzeugen.

Figur 3 zeigt solch ein Antennensystem. Das elektrisch transparente Glas bzw. der Kunststoff 4 kann dabei in vorteilhafter Weise als Antennenradom verwendet werden und bewirkt durch seine elektrische Permittivität zudem eine Verkürzung der resonanten Antennenelemente, die beim Entwurf der Antennen allerdings berücksichtigt werden muss.

Die horizontalen Elemente der L -Antennen 1, 5 können dabei direkt an der Innenseite des Glases bzw. des Kunststoffes 4 anliegen oder sich in geringem Abstand dazu befinden. Der Vorteil des ersten Falles liegt in einer maximalen Verkürzung der Strahlerelemente 1, 5 durch die elektrische Permittivität des Glases bzw. des Kunststoffes während der zweite Fall (seitliche Ansicht entsprechend der Darstellung der Figur 2) durch den Abstand unempfindlicher gegenüber Toleranzen ist, die beispielsweise die Dicke und Permittivität des Glases/Kunststoffes 4, Dickenschwankungen des Abstandes Antenne 1, 5 - Glas/Kunststoff 4 betreffen können.

Des weiteren können in vorteilhafter Weise die invertierten L-Antennen 1, 5 und das vertikale Element 6 der Massefläche 3 als Blechteile z. B. des Dachrahmens ausgeführt werden, wobei in diesem Fall die horizontale Massefläche 3 durch den Dachrahmen gebildet wird. Die Teile können z. B. durch einen Umform- und Stanzprozess hergestellt werden und im Rahmen des Dachrohbaus auf den Dachrahmen aufgebracht werden. Teile der Antenne werden somit durch die Fahrzeugkarosserie gebildet.

In einem abschliessenden Schritt muss dann noch die Mikrostreifenleitung 2, z.B. mit vormontiertem Innenleiter des Koaxialkabels 7 eingebracht werden und der Aussenleiter des Koaxialkabels 7 mit der vertikalen Massefläche 6 verbunden werden.

Diese Verwendung von originalen bzw. modifizierten dielektrischen und metallischen Fahrzeugteilen als funktionale Elemente der Antenne reduziert Gewicht, spart Herstellungs- und Montagekosten.

Der Übergang der üblicherweise zum Anschluss von Antennen eingesetzten Koaxialleitung 7 auf die speisende Mikrostreifenleitung 2 kann auf vielfältige Weise erfolgen. Figur 4 zeigt eine für diese Struktur besonders vorteilhafte Variante:
1. Das Ende der Mikrostreifenleitung 2 ist um 90 Grad nach unten gebogen, wobei ein Spalt 8 zwischen dem Ende des vertikalen Teils der Mikrostreifenleitung 2 und der horizontalen Massefläche (hier nicht gezeigt) bleibt.
2. Die horizontale Massefläche besitzt ein zusätzliches vertikales Element 6, welches parallel zum vertikalen Teil der Mikrostreifenleitung 2 in geringem Abstand angeordnet ist. Höhe und Breite des vertikalen Elements 6 entsprechen dabei in vorteilhafter Ausprägung Höhe und Breite der Mikrostreifenleitung 2.
3. Die Mikrostreifenleitung 2 wird mittig vom Innenleiter 9 des Koaxialkabels in gezeigter Weise hinter der Biegekante im horizontalen Teil der Mikrostreifenleitung 2 kontaktiert.
4. Der Aussenleiter (Schirm) 10 des Koaxialleiters 7 kontaktiert die Massefläche am zusätzlichen vertikalen Element 6 der Massefläche. Diese vertikale Element 6 weist vorteilhaft eine Aufnahme für das Koaxialkabel 7 auf.
5. Das Koaxialdielektrikum 11 kann im Bereich des Spaltes zwischen dem zusätzlichen vertikalen Element 6 und dem senkrechten Teil der Mikrostreifenleitung 2 stehen bleiben oder entfernt werden.

Vorteilhaft an dieser Ausführung sind die Reduktion und Teilkompensation des induktiven Anteils, was zu einer breitbandig guten Anpassung und geringen Einfügedämpfung führt. Durch die vertikale Massefläche 6 kann der durch den induktiv wirkenden Innenleiter 9 zu überbrückende Spalt klein gehalten werden. Des weiteren wird die induktive Wirkung des Innenleiters 9 durch die kapazitive Wirkung der beiden parallelen Metallflächen von vertikaler Mikrostreifenleitung 2 und Massefläche 6 teilkompensiert.

Im speziellen Anwendungsfall eines 50 Ω-Systems mit Luft (Abstandshalter aus Hartschaum) als Dielektrikum ergibt sich folgende Geometrie: Höhe der Mikrostreifenleitung 2 über horizontaler Massefläche: 5 mm, Breite der Mikrostreifenleitung 2: 23 mm, Spaltbreite zwischen vertikalem Stück der Mikrostreifenleitung 2 und vertikaler Massefläche 6: 2 mm, Spaltbreite zwischen Ende des vertikalen Stücks der Mikrostreifenleitung 2 und horizontaler Massefläche: 2 mm. Die Mikrostreifenleitung 2 kann natürlich auch auf anderen hochfrequenztauglichen, verlustarmen Trägermaterialien (Substraten) realisiert werden.

## Patentansprüche

1. Verwendung einer invertierten L-Antenne (1, 5) in einem Kraftfahrzeug, die berührungslos, elektromagnetisch an eine Mikrostreifenleitung (2) gekoppelt ist,
**dadurch gekennzeichnet,**
**dass** die invertierte L-Antenne (1, 5) im Bereich eines flächigen Teiles (4) des Kraftfahrzeugs aus einem elektromagnetisch transparenten Material angebracht ist, wobei das flächige Teil (4) Bestandteil der Außenhaut des Kraftfahrzeuges ist, wobei sich die invertierte L-Antenne unterhalb dieses flächigen Teils (4) befindet, wobei die L-Antenne (1, 5) fertigungstechnisch unabhängig von dem genannten Teil (4) ist.

2. Verwendung einer invertierten L-Antenne nach Anspruch 1,
**dadurch gekennzeichnet,**
**dass** die Höhe der Mikrostreifenleitung (2) geringer ist als die halbe Höhe der L-förmigen Antenne (1, 5).

3. Verwendung einer invertierten L-Antenne nach einem der vorhergehenden Ansprüche,
**dadurch gekennzeichnet,**
**dass** wenigstens eine weitere L-Antenne (5) seitlich an die Mikrostreifenleitung (2) angekoppelt wird.

4. Verwendung einer invertierten L-Antenne nach einem der vorhergehenden Ansprüche,
**dadurch gekennzeichnet,**
**dass** die Teile der Antenne (1, 5) bei der Herstellung der Karosserie mit gestanzt und entsprechend geformt werden.

5. Verwendung einer invertierten L-Antenne nach einem der vorhergehenden Ansprüche,
**dadurch gekennzeichnet,**
**dass** die Mikrostreifenleitung (2) an ihrem Ende um 90 Grad nach unten gebogen ist, wobei ein Spalt zwischen dem Ende des vertikalen Teils der Mikrostreifenleitung (2) und der horizontalen Massefläche (3) verbleibt, dass die horizontale Massefläche (3) ein zusätzliches vertikales Element (6) aufweist, das zumindest im wesentlichen parallel zum vertikalen Teil der Mikrostreifenleitung (2) angeordnet ist, dass der Innenleiter (9) des Koaxialkabels (7) mit der Mikrostreifenleitung (2) kontaktiert wird, und dass der Außenleiter (10) der Koaxialkabels (7) am zusätzlichen vertikalen Element (6) kontaktiert wird.

6. Verwendung einer invertierten L-Antenne nach einem der vorher gehenden Ansprüche,
**dadurch gekennzeichnet,**
**dass** das flächige Teil (4) aus Glas oder Kunststoff besteht und als Antennenradom verwendet wird.

7. Verwendung einer invertierten L-Antenne nach einem der vorher gehenden Ansprüche,
**dadurch gekennzeichnet,**
**dass** die horizontalen Elemente der L-Antenne direkt an der Innenseite des aus Glas oder Kunststoff bestehenden flächigen Teils (4) anliegen.

8. Verwendung einer invertierten L-Antenne nach einem der Ansprüche 1 bis 6,
**dadurch gekennzeichnet,**
**dass** die horizontalen Elemente der L-Antenne einen bestimmten Abstand zu dem flächigen Teil (4) aufweisen.

9. Verwendung einer invertierten L-Antenne nach einem der vorher gehenden Ansprüche,
**dadurch gekennzeichnet,**
**dass** die L-Antenne (1) zur Mikrostreifenleitung (2) seitlich versetzt ist an der Stirnseite der Mikrostreifenleitung (2) angeordnet ist.

10. Verwendung einer invertierten L-Antenne nach einem der vorher gehenden Ansprüche,
**dadurch gekennzeichnet,**
**dass** wenigstens eine L-Antenne (5) seitlich zu der Mikrostreifenleitung (2) angeordnet ist.
